# EUROPÄISCHE PATENTANMELDUNG

(11) **EP 1 061 207 A1**
(43) Veröffentlichungstag der Anmeldung: **20.12.2000**
(21) Anmeldenummer: 00110306.8
(22) Anmeldetag: 13.05.2000
(51) Int. Cl.: E05B 3/08

(54) **Stiftverbindung**

(30) Priorität: 19.06.1999 DE 29910741 U
(71) Anmelder: Hoppe AG, I-39010 St. Martin i.P. (IT)
(72) Erfinder: Engel, Heinz-Eckhard, 39020 Glurns (IT); Marseiler, Franz, 39023 Laas (IT)
(74) Vertreter: Olbricht, Karl Heinrich, Dipl.-Phys.

(57) **Zusammenfassung**

Zur Verbindung von drehbaren Türgriffen (12) beiderseits einer Tür dient ein zweiteiliger Vierkantstift (14), dessen Enden (26) in den Griffhälsen (22) gehaltert sind. Dazwischen durchsetzt er das Vierkantloch (24) einer im Türschloß drehbar gelagerten Schloßnuß (20), die mit einer Riegelfalle antriebsverbunden ist. Die Erfindung sieht vor, daß der Vierkantstift (14) aus flachen Stifthälften (16) besteht, die sich im Querschnitt zu vollem Vierkantprofil ergänzen und solches an den griffhalsseitigen Enden (26) haben. Dabei werden die Stifthälften (16) mit ihren Innen-Enden (30) in der Schloßnuß (20) mittels einer radial zum Vierkantloch (24) angeordneten Fixiereinrichtung (32) festgelegt. An den Innen-Enden (30) der Stifthälften (16) greift eine Klemmschraube (34) zentrisch an, die insbesondere als Gewindestift mit einer Innensechskant-Ausnehmung ausgebildet ist und eine Ringschneide (36) oder eine Kegelkuppe (38) hat. Im Schloßstulp kann eine Öffnung zum Ansetzen eines Werkzeugs (W) an der Fixiereinrichtung (32) vorhanden sein. Zweckmäßig ist jede Stifthälfte (16) auf gleichartige Weise mit einem Griffhals (22) einstückig.

## Beschreibung

Die Erfindung betrifft eine Stiftverbindung gemäß dem Oberbegriff von Anspruch 1.

Derartige Verbindungen dienen zur Befestigung von Türgriff-Garnituren. Im allgemeinen befindet sich auf jeder Seite einer Tür ein Griff, dessen Betätigung es erlaubt, sie zu öffnen bzw. zu schließen. In das Türblatt ist stulpseitig ein flaches Schloß eingelassen. Ein mit beiden Griffen drehfest verbundener Vierkantstift (Dorn) durchsetzt eine Schloßnuß, die drehbar im Schloß gelagert und mit einer Riegelfalle antriebsverbunden ist, um deren im Ruhezustand aus dem Schloßstulp hervorragendes, meist abgeschrägtes Ende zum Öffnen entgegen Federkraft zurückzuziehen.

In der Praxis bereitet es wegen kaum vermeidbarer Montage-Ungenauigkeiten ein Problem, den Vierkantstift spielfrei in die Schloßnuß einzusetzen. Zur Abhilfe sind im Laufe der Jahrzehnte beispielsweise Blech- und Feder-Einlagen vorgeschlagen worden. Man hat auch gespaltene Stifte, d.h. zweiteilige Dorne vorgesehen, die durch eine Spreizschraube im Vierkantloch der Schloßnuß verklemmbar sind. Nicht selten erfordern solche Konstruktionen beachtlichen Herstellungs- und Montage-Aufwand.

Es ist ein wichtiges Ziel der Erfindung, eine verbesserte Stiftverbindung einfacher Art zu schaffen, die eine zuverlässige Stift-Festlegung in der Schloßnuß ermöglicht. Ferner soll sowohl die Fertigung als auch die Montage gegenüber herkömmlicher Technik verbilligt werden.

Hauptmerkmale der Erfindung sind im kennzeichnenden Teil von Anspruch 1 angegeben. Ausgestaltungen sind Gegenstand der Ansprüche 2 bis 8.

Bei einer Stiftverbindung für Türgriffe, die beiderseits einer Tür drehbar angebracht und miteinander durch einen zweiteiligen Vierkantstift drehfest verbunden sind, dessen Enden in den Griffhälsen gehaltert sind und der dazwischen ein Vierkantloch einer Schloßnuß durchsetzt, die in einem mit einem Stulp stirnseitig in die Tür eingelassenen Schloß drehbar gelagert und mit einer Riegelfalle antriebsverbunden ist, sieht die Erfindung gemäß Anspruch 1 vor, daß der Vierkantstift aus flachen Stifthälften besteht, die sich im Querschnitt zu vollem Vierkantprofil ergänzen und solches an den griffhalsseitigen Enden haben, und daß die Stifthälften mit ihren einander innen gegenüberliegenden Enden in der Schloßnuß auf lösbare Weise fixierbar sind.

Hiermit ist also eine außerordentlich einfache und dauerhaft wirksame Verbindung bequem herstellbar, wobei die Stifthälften entweder waagrecht oder senkrecht in der Schloßnuß angeordnet sein können. Diese hat ― in an sich bekannter Weise ― laut Anspruch 2 eine radial zur Achse des Vierkantlochs angeordnete Fixiereinrichtung. Insbesondere kann gemäß Anspruch 3 an den Innen-Enden der Stifthälften eine Klemmschraube zentrisch angreifen, die nach Anspruch 4 als Gewindestift ausgebildet ist und im Einklang mit den Ansprüchen 5 bzw. 6 eine Ringschneide oder eine Kegelkuppe aufweist, um eine spielfreie Verklemmung zu gewährleisten. Zum Ansetzen eines Werkzeugs an der Fixiereinrichtung ist gemäß Anspruch 7 im Schloßstulp auf der Höhe der Schloßnuß-Achse eine Öffnung vorhanden.

Die Weiterbildung von Anspruch 8 zeichnet sich dadurch aus, daß jede Stifthälfte mit einem Griffhals auf gleichartige Weise einstückig ist. Infolgedessen können identische Türgriffe in jedem Griffpaar benutzt werden, was die Lagerhaltung enorm vereinfacht und auch montageseitig eine große Erleichterung bringt, da keine Rechts- und Links-Griffe unterschieden und auch keine Einzel-Stifthälften befestigt werden müssen.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Darin zeigen:
- Fig. 1a: eine auseinandergezogene Draufsicht auf eine Stiftverbindung für ein Türgriffpaar,
- Fig. 1b: eine Stirnansicht zu Fig. 1a,
- Fig. 1c: eine Schrägansicht zu Fig. 1a und 1b,
- Fig. 1d: eine Ausschnittvergrößerung entsprechend dem Kreis Id in Fig. 1c,
- Fig. 2a: eine Seitenansicht einer Schloßnuß entsprechend Fig. 1d,
- Fig. 2b: eine Draufsicht auf die Schloßnuß von Fig. 2a, teilweise im Schnitt entsprechend der Linie IIb-IIb,
- Fig. 3a bis 3d: Ansichten entsprechend Fig. 1a bis 1d, jedoch im zusammengebauten Zustand,
- Fig. 4a und 4b: jeweils Ansichten verschiedener Schraubverbindungen in
- Fig. 5a und 5b: unterschiedlichen Stifthälften-Positionen, sowie
- Fig. 6a und 6b:
- Fig. 7: eine Seitenansicht eines mit einer Stifthälfte einstückigen Türgriffs.

Man erkennt aus Fig. 1a bis 1d, daß eine allgemein mit 10 bezeichnete Stiftverbindung für ein Paar von Griffen 12 vorgesehen ist, deren Griffhälse 22 miteinander durch einen Vierkantstift 14 drehfest verbunden sind. Dieser ist zweiteilig; er besteht aus Stifthälften 16, die an ihrem äußeren Ende 26 volles Vierkantprofil aufweisen, jedoch flache, im Querschnitt rechteckige Hauptteile haben. Letztere laufen kontinuierlich in inneren Enden 30 aus, welche in einer Schloßnuß 20 einspannbar sind. Sie hat dazu ein Vierkantloch 24, in das die Enden 30 eingeführt werden, die sich im Querschnitt zu vollem Vierkantprofil ergänzen und mit einer Fixiereinrichtung 32 lösbar befestigt werden.

Hierfür ist in der Schloßnuß 20, die als Dreh-Anschläge dienende Nasen 28 haben kann, ein radial zu ihrer Achse A verlaufendes Gewindeloch vorhanden, das eine Klemmschraube 34 aufnimmt. Diese ist mit einem Werkzeug, z.B. einem Sechskant-Schlüssel W ein- und ausschraubbar, der durch ein (nicht gezeichnetes) Loch im (ebenfalls nicht dargestellten) Schloßstulp stirnseitig eingeführt werden kann.

Die Stiftverbindung 10 ist in Fig. 1a bis 1c vor der Montage und in Fig. 3a bis 3c im bereits montierten Zustand gezeigt. Die Art der Festlegung geht vor allem aus Fig. 1d und 3d in Verbindung mit Fig. 2a und 2b sowie Fig. 4a und 4b deutlich hervor. Man erkennt, daß die flachen Hauptteile der Stifthälften 16 in diesem Falle waagrecht in die Schloßnuß 20 gelangen und darin mit der Klemmschraube 34 fixiert werden, die einen flachen oder balligen Boden haben kann, welcher an den beiden inneren Enden 30 angreift. Bewährt haben sich Klemmschrauben 34, die stirnseitig eine geschlossene oder unterbrochene Ringschneide haben, welche durch plastisches Eindringen in den weicheren Stift-Werkstoff besonders guten Halt findet.

Aus Fig. 5a und 5b ergibt sich eine alternative Anordnung der Stifthälften 16. Man sieht vor allem auch an ihren inneren Enden 30 (Fig. 5b), daß sie senkrecht in der Schloßnuß 20 stehen und von der Klemmschraube 34 aufeinander gepreßt werden.

Letztere kann eine Kegelkuppe 38 aufweisen, die mit einer Spreizspitze die Enden 30 besonders gut festlegt, wenn sie bei deren waagrechter Anordnung gemäß Fig. 6a und 6b zwischen diesen eindringt.

Von großem Vorteil ist es, wenn - wie aus Fig. 7 ersichtlich - jede Stifthälfte 16 mit dem Griffhals 22 einstückig ist, der eine Rosette 18 haben kann. Es lassen sich einheitliche Griffe 12 in gleichartigem Guß herstellen, deren Stifthälften 16 sich bei der Montage an der Tür von entgegengesetzten Seiten her formschlüssig treffen, so daß die inneren Enden 30 sich in der Schloßnuß 20 zum vollen Vierkantprofil ergänzen und darin in der oben erläuterten Weise verankerbar sind.

Die Erfindung ist nicht auf eine der vorbeschriebenen Ausführungsformen beschränkt, sondern in vielfältiger Weise abwandelbar. So kann z.B. eine ― gegebenenfalls gewelltte ― Blattfeder an dem Vierkantstift 14 bzw. den Stifthälften 16 angesetzt oder angebracht werden, um eine verbesserte Klemmwirkung in der Schloßnuß 20 zu erzielen.

Man erkennt jedoch, daß eine erfindungsgemäße Stiftverbindung 10 für drehbare Türgriffe 12 beiderseits einer Tür bevorzugt einen zweiteiligen Vierkantstift 14 verwendet, dessen Enden 26 in den Griffhälsen 22 gehaltert sind. Dazwischen durchsetzt er das Vierkantloch 24 einer im Türschloß drehbar gelagerten Schloßnuß 20, die mit einer Riegelfalle antriebsverbunden ist. Die Erfindung sieht vor, daß der Vierkantstift 14 aus flachen Stifthälften 16 besteht, die sich im Querschnitt zu vollem Vierkantprofil ergänzen und solches an den griffhalsseitigen Enden 26 haben. Dabei werden die Stifthälften 16 mit ihren Innen-Enden 30 in der Schloßnuß 20 mittels einer radial zum Vierkantloch 24 angeordneten Fixiereinrichtung 32 festgelegt. An den Innen-Enden 30 der Stifthälften 16 greift eine Klemmschraube 34 zentrisch an, die insbesondere als Gewindestift mit einer Innensechskant-Ausnehmung ausgebildet ist und eine Ringschneide 36 oder eine Kegelkuppe 38 hat. Im Schloßstulp kann eine Öffnung zum Ansetzen eines Werkzeugs W an der Fixiereinrichtung 32 vorhanden sein. Zweckmäßig ist jede Stifthälfte 16 auf gleichartige Weise mit einem Griffhals 22 einstückig.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichenliste

- A: Achse
- W: Werkzeug
- 10: Stiftverbindung
- 12: Türgriff
- 14: Vierkantstift
- 16: Stifthälften
- 18: Rosette
- 20: Schloßnuß
- 22: Griffhälse
- 24: Vierkantloch
- 26: äußere Enden
- 28: Nasen / Anschläge
- 30: innere Enden
- 32: Fixiergerät
- 34: Klemmschraube
- 36: Ringschneide
- 38: Kegelkuppe

## Patentansprüche

1. Stiftverbindung (10) für Türgriffe (12), die beiderseits einer Tür drehbar angebracht und miteinander durch einen zweiteiligen Vierkantstift (14) drehfest verbunden sind, dessen Enden (26) in den Griffhälsen (22) gehaltert sind und der dazwischen ein Vierkantloch (24) einer Schloßnuß (20) durchsetzt, die in einem mit einem Stulp stirnseitig in die Tür eingelassenen Schloß drehbar gelagert und mit einer Riegelfalle antriebsverbunden ist, **dadurch gekennzeichnet**, daß der Vierkantstift (14) aus flachen Stifthälften (16) besteht, die sich im Querschnitt zu vollem Vierkantprofil ergänzen und solches an den griffhalsseitigen Enden (26) haben, und daß die Stifthälften (16) mit ihren einander innen gegenüberliegenden Enden (30) in der Schloßnuß (20) in lösbarer Weise fixierbar sind.

2. Stiftverbindung nach Anspruch 1, **dadurch gekennzeichnet**, daß die Schloßnuß (20) eine radial zur Achse (A) des Vierkantlochs (24) angeordnete Fixiereinrichtung (32) aufweist.

3. Stiftverbindung nach Anspruch 1 oder 2, **dadurch gekennzeichnet**, daß an den Innen-Enden (30) der Stifthälften (16) eine Klemmschraube (34) zentrisch angreift.

4. Stiftverbindung nach Anspruch 3, **dadurch gekennzeichnet**, daß die Klemmschraube (34) als Gewindestift ausgebildet ist, insbesondere mit einer Innensechskant-Ausnehmung.

5. Stiftverbindung nach Anspruch 3 oder 4, **dadurch gekennzeichnet**, daß die Klemmschraube (34) eine Ringschneide (36) aufweist.

6. Stiftverbindung nach Anspruch 3 oder 4, **dadurch gekennzeichnet**, daß die Klemmschraube (34) eine Kegelkuppe (38) hat.

7. Stiftverbindung nach einem der Ansprüche 1 bis 6, **dadurch gekennzeichnet**, daß im Schloßstulp auf der Höhe der Schloßnuß-Achse (A) eine Öffnung zum Ansetzen eines Werkzeugs (W) an der Fixiereinrichtung (32) vorhanden ist.

8. Stiftverbindung nach einem der Ansprüche 1 bis 7, **dadurch gekennzeichnet**, daß jede Stifthälfte (16) auf gleichartige Weise mit einem Griffhals (22) einstückig ist.
